# EUROPÄISCHE PATENTSCHRIFT

(11) **EP 2 952 810 B1**
(45) Veröffentlichungstag und Bekanntmachung des Hinweises auf die Patenterteilung: **23.11.2016**
(21) Anmeldenummer: 15167239.1
(22) Anmeldetag: 12.05.2015
(51) Int. Cl.: F23K 5/18

(54) **ANSCHLUSSARMATUR ZUM FILTERN VON FLÜSSIGEM BRENNSTOFF**
VALVE ASSEMBLY FOR FILTERING LIQUID FUEL
ARMATURE DESTINEE A FILTRER DU CARBURANT LIQUIDE

(30) Priorität: 03.06.2014 DE 102014107760
(43) Veröffentlichungstag der Anmeldung: 09.12.2015
(73) Patentinhaber: Oventrop GmbH & Co. KG, 59939 Olsberg (DE)
(72) Erfinder: Tigges, Bernhard, 57392 Schmallenberg (DE)
(74) Vertreter: Köchling, Conrad-Joachim

(56) Entgegenhaltungen:
- EP-B1- 2 446 951
- DE-U- 1 917 459
- FR-A1- 2 960 597

## Beschreibung

Die Erfindung betrifft eine Anschlussarmatur zum Filtern von flüssigem Brennstoff, insbesondere Heizöl, mit einem Armaturengehäuse, das einen ersten Stutzen zum Anschluss einer Vorlaufleitung von einem Brennstofftank, einen zweiten Stutzen für den Anschluss einer Vorlaufleitung zu einem Brennstoff verbrauchenden oder weiterverarbeitenden Brenner, einen dritten Stutzen zum Anschluss einer Rücklaufleitung vom Brenner, und eine Filterkammer mit einem Filtereinsatz für den Brennstoff aufweist, wobei das Armaturengehäuse einen ersten Strömungskanal aufweist, der den ersten Stutzen mit dem zweiten Stutzen über die Filterkammer und den Filtereinsatz verbindet.

Derartige Anschlussarmaturen sind im Stand der Technik bekannt. Sie sind zwischen einem Brennstofftank und einem Brenner eingebaut. Es wird hierbei durch die entsprechende Ausgestaltung eine Rückführung des unverbrauchten Brennstoffes zum Brenner erreicht. Üblich sind derartige Anschlussarmaturen mit einer zusätzlichen Entlüftungseinrichtung oder mit einer automatischen Entlüfteranordnung.

Das beispielsweise vom Brenner nicht verbrauchte Heizöl wird über die Rücklaufleitung und ein federbelastetes Überströmventil der Vorlaufleitung zur Brennerpumpe, und zwar in Strömungsrichtung hinter dem Filtereinsatz wieder zugeführt.

Hierbei hat der von der Brennerpumpe im Rücklauf erzeugte Überdruck die Funktion, Luft über ein von Hand bedienbares Ventil heraus zu spülen, damit Leitung, Filter und Brennerpumpe entlüftet und nur mit Brennstoff gefüllt werden.

Es sind auch Ausführungsformen bekannt, bei denen für kleine Brennerleistungen der Rücklaufbrennstoff vor den Filtereinsatz zugeführt wird, sodass der Brennstoff mehrfach gefiltert wird.

Aus der DE 42 38 044 C1 ist eine Brennstofffilter-/Entlüfterkombination bekannt, bei der keine Entlüftung an die Umgebung stattfindet. Die entsprechende Armatur ist zur Umgebung hin abgeschlossen. Die Luftanteile im Brennstoff und der Brennstoff selbst, der vom Brenner über die Rücklaufleitung zugeführt wird, strömt über ein Kapillarohr und eine Düse hinter dem Filtereinsatz zum Brennervorlauf, sodass die Luft über die Brennerdüse während des Brennvorganges abgeführt wird. In diesem Fall ist eine optimale Verbrennung des Brennstoffes aber hiermit nicht erreichbar.

Dem durch das Kapillarrohr gebildeten Strömungskanal ist parallel ein federbelastetes Überströmventil zugeordnet, das größere Rücklaufmengen ebenfalls hinter dem Filtereinsatz dem Brennervorlauf zuführt.

Eine Mehrfachfilterung findet hier nicht statt. Eine Sicherheitsfunktion, die durch eine derartige Konstruktion erreicht ist, betrifft die Möglichkeit des Schlauchabrisses der Rücklaufleitung. Durch den permanent geöffneten Strömungskanal im Kapillarrohr und Düse wird beim Abriss des Rücklaufschlauches während der Brennstoffversorgung im Saugbetrieb Luft in das System eingesogen und die Anlage schaltet wegen Brennstoffmangel ab. Brenner geht auf Störung. Damit wird ein weiteres Auslaufen von Brennstoff aus der abgerissenen Rücklaufleitung unterbunden.

Im Stand der Technik ist ferner eine entsprechende Armatur bekannt, bei der ein druckloser Rücklauf vorgesehen ist. Im Normalbetrieb ist die Feder eines Überströmventils entspannt. Der gesamte vom Brenner zurückkommende Brennstoff wird direkt wieder der Vorlaufleitung und der Brennerpumpe zugeführt. Eine Baugruppe, bestehend aus Überström- und Entlüftungsventil, spannt erst bei deren Betätigung die Feder des Überströmventils, wobei eine Ventilspindel mit einem Ventilsitz im Filtergehäuse zusammenwirkt. Der so erzeugte Druck in der Rücklaufleitung ermöglicht, dass sowohl Luft/Brennstoff aus der freigegebenen Entlüftungsbohrung der Baugruppe austreten kann, als auch Brennstoff über das Überströmventil weiterhin der Vorlaufleitung zum Brenner zugeführt wird. Eine Mehrfachfilterung findet hierbei nicht statt.

Es ist auch eine Ausführung bekannt, bei der eine automatische Entlüftung durch ein Schwimmersystem erfolgt, wobei das Überströmventil dabei ebenfalls durch den von der Brennerpumpe erzeugten Druck, oder über den Füllstand öffnet und der Rücklaufbrennstoff dem Brennervorlauf in Strömungsrichtung hinter dem Filter wieder zugeführt wird. Auch hierbei findet keine Mehrfachfilterung statt.

Auch bei einer Lösung, die beispielsweise in der DE 10 2005 006 878 B4 beschrieben ist, ist die Sicherheitsfunktion, die oben beschrieben ist, bekannt, die bei einer Zerstörung der Rücklaufleitung vom Brenner zum Brennstofffilter (Schlauchabriss) zum Tragen kommt und eine Unterbrechung des Brennerbetriebes verursacht. Ermöglicht wird diese Funktion durch die konstruktiv bedingte permanente Öffnung des Rücklaufkanals innerhalb des Brennstofffilters über die bei einem Schlauchabriss Luft mit angesaugt wird.

Eine weitere bekannte Lösung ist in der EP 2 446 951 B1 beschrieben. Hier ist eine Umschalteinrichtung gemäss dem Oberbegriff des ersten Anspruchs vorgesehen. Damit kann von einer ersten Betriebsart, bei der Rücklaufbrennstoff über den Entlüfter und das Überströmventil direkt zum Brennervorlauf gelangt, in eine zweite Betriebsart umgeschaltet werden, bei der eine Mehrfachfilterung stattfindet, wobei der Rücklaufbrennstoff über Entlüfter und Überströmventil vor den Filtereinsatz zum Brennervorlauf gelangt. Nach Angaben des Herstellers soll die Funktion "Mehrfachfilterung" bis zu einem Brennerverbrauch von 20 Liter pro Stunde (entsprechend einer Brennerleistung bis ca. 200 kW) eingestellt werden, was aber nur manuell möglich ist. Für größere Durchflüsse muss manuell auf die erste Betriebsart, das heißt, die einmalige Filterung, umgestellt werden. Der Durchflusswiderstand des Filtereinsatzes würde bei Mehrfachfilterung wegen der großen Durchflussmenge zu groß.

Bei Brennern mit kleinen Leistungen beziehungsweise Durchsätzen von beispielsweise 20 kW und einem Ölverbrauch von ca. 2 Liter pro Stunde, sammelt sich häufig ein Luftpolster vor einem Filtereinsatz, unabhängig davon, ob es sich um eine Armatur mit automatischer Entlüftung oder mit manueller Entlüftung handelt, insbesondere wenn der Filtereinsatz noch sauber ist. Durch die Mehrfachfilterung wird ein höherer Durchsatz erreicht. Luftblasen sammeln sich dann erfahrungsgemäß wegen der größeren Durchflussmenge nicht vor den Filtereinsätzen.

Bei großen Brennerleistungen, das heißt, bei größerem Brennstoffdurchsatz, tritt das Luftpolsterproblem nicht auf. Eine Mehrfachfilterung ist dann jedoch nicht mehr umsetzbar, weil der hierdurch verursachte noch höhere Volumenstrom beim Durchströmen des Filters zu große Druckdifferenzen erzeugt, die die Brennerpumpe überwinden müsste.

Im Stand der Technik besteht zur Lösung dieses Problems eine manuelle Umschaltmöglichkeit, die aber nur jeweils eine der beiden Betriebszustände ermöglicht.

Bei der oben beschriebenen aus der DE 42 38 044 C1 bekannten Lösung erfolgt zwar eine Anpassung an kleine oder große Leistungen durch das integrierte Überströmventil automatisch, jedoch findet eine Mehrfachfilterung nicht statt. Zudem ist eine optimale Verbrennung des Brennstoffes während des Brennervorganges nicht erreicht, weil nur über die Brennerdüse quasi mitentlüftet wird.

Ausgehend von diesem Stand der Technik liegt der Erfindung die Aufgabe zugrunde, eine entsprechende Anschlussarmatur zur Verfügung zu stellen, bei der eine Mehrfachfilterung, insbesondere bei geringem Brennstoffdurchsatz ohne manuelle Umschaltung auf kleine und große Brennerleistung realisiert werden kann.

Zur Lösung dieser Aufgabe schlägt die Erfindung vor, dass der dritte Stutzen mit einem Strömungsverteiler kommuniziert, über den der über den dritten Stutzen rückgeführte Brennstoff in einem ersten Teilvolumenstrom dem Eingang des Filtereinsatzes zugeführt ist, und in einem zweiten Teilvolumenstrom dem Ausgang des Filtereinsatzes zum zweiten Stutzen zugeführt ist.

Hierdurch wird eine Aufteilung des vom Brenner im Normalbetrieb zurückgeführten, nicht verbrauchten Brennstoffes in einen ersten Teilvolumenstrom, der zusammen mit neu angesaugten Brennstoff aus einem Brennstofftank für eine weitere Filterung dem Filtereinsatz zugeführt wird, und in einen zweiten Teilvolumenstrom erreicht, dessen Größe durch einen Strömungswiderstand bestimmt ist und der hinter dem Filtereinsatz zusammen mit dem gefilterten Anteil dem Brennervorlauf zugeführt wird.

Insbesondere ist dabei vorgesehen, dass der Strömungsverteiler im Strömungsweg des zweiten Teilvolumenstromes einen Strömungswiderstand aufweist oder bildet, mittels dessen die Größe des Volumenstroms bestimmt ist.

Des Weiteren ist dabei insbesondere vorgesehen, dass der Strömungsverteiler im Strömungsweg des ersten Teilvolumenstroms eine fest eingestellte oder veränderlich einstellbare Querschnittsverengung aufweist.

Der erste Teilvolumenstrom wird durch einen ersten Strömungskanal geführt, der eine feste oder veränderbare Querschnittsverengung aufweist, sodass im Brennervorlauf ein geringerer Druck herrscht als im Rücklauf, wobei der erste Strömungskanal quasi als Bypass zum zweiten Strömungskanal ausgebildet ist. Der zweite Teilstrom wird durch einen zweiten Strömungskanal geführt, der einen Strömungswiderstand aufweist, wodurch erreicht wird, dass dann, wenn ein ausreichend hoher Druck durch einen erhöhten Brennstoffvolumenstrom im Rücklaufkanal beziehungsweise durch eine größere Brennerleistung entsteht, öffnet.

Insbesondere ist bei diesen Ausgestaltungen vorgesehen, dass die Strömungswege des Strömungsverteilers durch Strömungskanäle gebildet sind.

Besonders bevorzugt ist vorgesehen, dass die Querschnittsverengung durch mindestens eine Düse, einen Ringspalt oder eine Blende gebildet ist.

Ganz besonders bevorzugt ist vorgesehen, dass als Strömungswiderstand im Strömungsweg des zweiten Teilvolumenstroms ein federbelastetes Überströmventil angeordnet ist.

Durch das federbelastete Überströmventil wird sichergestellt, dass dann, wenn ein ausreichend hoher Druck durch einen erhöhten Brennstoffvolumenstrom im Rücklaufkanal beziehungsweise durch eine größere Brennerleistung entsteht, das Ventil öffnet. Ansonsten ist es durch Federkraft geschlossen.

Insbesondere wird bei dieser Ausgestaltung erreicht, dass ständig das über den ersten Strömungskanal geführte Strömungsvolumen im normalen Brennerbetrieb mehrfach gefiltert wird. Eine manuelle Umschaltung ist hierbei nicht erforderlich.

Hierbei ist insbesondere vorgesehen, dass der Strömungswiderstand oder ein als Strömungswiderstand dienendes Überströmventil im Strömungsweg des zweiten Teilvolumenstroms öffnet oder den Strömungsweg freigibt, sobald ein ausreichend hoher Druck durch einen erhöhten Brennstoffvolumenstrom im an den dritten Stutzen angeschlossenen Brennerrücklauf entsteht.

Eine weitere Ausgestaltung besteht darin, dass vom Strömungsweg des ersten Teilvolumenstroms ein Entlüftungsstutzen abzweigt, in den ein manuell oder mittels Werkzeug betätigbares Ventil eingesetzt ist, das in einer ersten Endlage den Ausgang des Entlüftungsstutzens sperrt und in einer zweiten Endlage öffnet und den ersten Teilvolumenstrom, der aus Luft oder Luft/Brennstoffgemisch besteht, durch den Entlüftungsstutzen nach außen z.B. in die Atmosphäre abführt.

Hierbei ist eine manuelle oder mittels Werkzeug betätigbare Entlüftungsmöglichkeit zur Verfügung gestellt, wobei in der ersten Endlage der normale Betrieb ermöglicht ist und in der zweiten Endlage der erste Teilvolumenstrom, der aus Luft oder einem Luft/Brennstoffgemisch besteht, durch die Entlüftereinheit in die Umgebung abgeführt wird.

Bevorzugt ist dabei vorgesehen, dass das Ventil in eine Zwischenlage zwischen erster und zweiter Endlage einstellbar ist, wobei in der Zwischenlage der erste Teilvolumenstrom abgesperrt ist und der gesamte Volumenstrom den zweiten teilvolumenstrom bildet.

In der Zwischenlage, in der der erste Strömungskanal geschlossen ist, wird der gesamte Rücklaufbrennstoff durch den zweiten Strömungskanal geführt und nur der neu aus einem Heizöltank angesaugte Brennstoff gefiltert.

Eine alternative bevorzugte Ausgestaltung wird darin gesehen, dass im Strömungsweg zwischen dem dritten Stutzen und dem Strömungsverteiler eine automatische Entlüftungsvorrichtung installiert ist.

Hierbei ist bevorzugt vorgesehen, dass der dritte Stutzen über einen Strömungsweg offen mit dem Eingang der Entlüftungsvorrichtung kommuniziert und die Entlüftungsvorrichtung über einen Kanal mit dem Strömungsverteiler verbunden ist, in welchen Kanal ein federbelastetes Überströmventil eingesetzt ist. Es wird hierbei eine automatische Entlüftung erreicht, wie dies im Stand der Technik an sich bekannt ist.

Insbesondere bei der Ausgestaltung, bei der eine manuelle Entlüftung vorgesehen ist, ist auch weiterhin im Falle einer abgerissenen Rücklaufleitung eine gewollte Brennerstörung erreicht, bei der Luft über den ersten Strömungskanal angesaugt wird, sodass der Brenner infolge Brennstoffmangel abschaltet. Dies ist eine Sicherheitsfunktion bei Schlauchabriss.

Zusammengefasst sind die Besonderheiten der Erfindung folgende:
Es erfolgt eine Aufteilung des vom Brenner im Normalbetrieb zurückgeführten, nicht verbrauchten Brennstoffes in einen ersten Teilvolumenstrom, der zusammen mit neu angesaugtem Brennstoff aus einem Brennstofftank für eine weitere Filterung dem Filtereinsatz zugeführt wird und in einen zweiten Teilvolumenstrom, dessen Größe durch einen Strömungswiderstand bestimmt ist und der hinter dem Filter zusammen mit dem gefilterten Anteil dem Brennervorlauf zugeführt wird.

Der erste Teilvolumenstrom wird durch einen ersten Strömungskanal geführt, der eine feste oder veränderbare Querschnittsverengung, beispielsweise eine Düse oder einen Ringspalt aufweist, sodass im Brennervorlauf ein geringerer Druck herrscht als im Rücklauf, wobei der erste Strömungskanal als Bypass zum zweiten Strömungskanal ausgebildet ist.

Der zweite Teilvolumenstrom wird durch einen zweiten Strömungskanal geführt, der als Strömungswiderstand zum Beispiel ein federbelastetes Überströmventil aufweist, welches, sobald ein ausreichend hoher Druck durch einen erhöhten Brennstoffvolumenstrom im Rücklaufkanal entsteht, öffnet.

Es ist eine manuell zu bedienende Entlüftereinheit vorgesehen, die im Armaturengehäuse in der einen Endlage den Normalbetrieb ermöglicht und in der anderen Endlage den ersten Teilvolumenstrom, der aus Luft oder einem Luft/Brennstoffgemisch besteht, durch die Entlüftereinheit in die Umgebung abführt.

In einer Mittelstellung des Entlüfterventils der manuell zu bedienenden Entlüftereinheit ist der erste Strömungskanal geschlossen und der gesamte Rücklaufbrennstoff wird durch den zweiten Strömungskanal geführt. Dabei wird nur der aus dem Brennstofftank angesaugte Brennstoff gefiltert.

Ausführungsbeispiele der Erfindung sind in der Zeichnung dargestellt und im Folgenden näher beschrieben:
Es zeigt:
   - Figur 1-3: eine erste Ausführungsform einer erfindungsgemäßen Anschlussarmatur im Mittelschnitt gesehen;

   - Figur 4: eine zweite Ausführungsform in gleicher Ansicht.

In den Zeichnungen sind die Brennstoffwege durch Pfeile symbolisiert.

In den Ausführungsbeispielen ist eine Anschlussarmatur zum Filtern von flüssigem Brennstoff gezeigt. Sie besteht im Wesentlichen aus einem Armaturengehäuse 1, welches einen ersten Anschlussstutzen 2 zum Anschluss einer Vorlaufleitung von einem Brennstofftank, einen zweiten Stutzen 3 für den Anschluss einer Vorlaufleitung zu einem Brenner und einen dritten Stutzen 4 zum Anschluss einer Rücklaufleitung vom Brenner aufweist. Des Weiteren ist eine Filterkammer 5 mit einem Filtereinsatz 6 für den Brennstoff vorgesehen.

Das Armaturengehäuse weist einen ersten Strömungskanal auf, der den ersten Stutzen 2 mit dem zweiten Stutzen 3 verbindet. Diese Verbindung ist durch entsprechende Pfeile in der Zeichnung angegeben. Die Verbindung erfolgt über die Filterkammer 5 und den Filtereinsatz 6. Der zuströmende Brennstoff wird somit gefiltert und dann über den zweiten Stutzen 3 dem Brenner zugeführt.

Der dritte Stutzen 4 kommuniziert mit einem Strömungsverteiler 7, über den der über den dritten Stutzen 4 rückgeführte Brennstoff in einen ersten Teilvolumenstrom 8 dem Eingang des Filtereinsatzes 6 zugeführt wird, sodass dieser Bestandteil des rückgeführten Brennstoffes erneut gefiltert wird, und über den in einem zweiten Teilvolumenstrom 9 der rückgeführte Brennstoff dem Ausgang des Filtereinsatzes 6 zum zweiten Stutzen 3 zugeführt wird.

Der Strömungsverteiler 7 weist im Strömungsweg des zweiten Teilvolumenstromes 9 einen später noch erläuterten Strömungswiderstand auf oder bildet einen solchen, mittels dessen die Größe des Volumenstroms bestimmt ist. Des Weiteren weist der Strömungsverteiler 7 im Strömungsweg des ersten Teilvolumenstroms 8 eine fest eingestellte oder veränderlich einstellbare Querschnittsverengung 10 auf.

Alle Strömungswege des Strömungsverteilers 7 sind durch entsprechende Strömungskanäle gebildet. Die Querschnittsverengung 10 ist durch eine Düse, einen Ringspalt oder eine Blende gebildet.

Als Strömungswiderstand im Strömungsweg des zweiten Teilvolumenstromes 9 ist ein federbelastetes Überströmventil 11 angeordnet. Der Strömungswiderstand beziehungsweise das als Strömungswiderstand dienende Überströmventil 11 im Strömungsweg des zweiten Teilvolumenstromes 9 öffnet beziehungsweise gibt diesen Strömungsweg frei, sobald ein ausreichend hoher Druck durch einen erhöhten Brennstoffvolumenstrom im an den dritten Stutzen 4 angeschlossenen Brennerrücklauf entsteht.

Bei der Ausführungsform nach Figur 1 bis 3 ist vom Strömungsweg des ersten Teilvolumenstroms 8 ein Entlüftungsstutzen 12 abgezweigt, in den ein manuell oder mittels Werkzeug betätigbares Ventil 13 eingesetzt ist. Dieses Ventil 13 sperrt in einer ersten Endlage, die in Figur 1 gezeigt ist, den Ausgang des Entlüftungsstutzens 12. In einer zweiten Endlage, die in Figur 3 gezeigt ist, öffnet das Ventil 13 den Weg zum Entlüftungsstutzen 12, sodass der erste Teilvolumenstrom, der aus Luft oder Luft/Brennstoffgemisch besteht, durch den Entlüftungsstutzen 12 nach außen in die Atmosphäre abgeführt wird.

Das Ventil 13 ist auch in eine Zwischenlage einstellbar, die in Figur 2 gezeigt ist, wobei sich diese Zwischenlage zwischen erster und zweiter Endlage befindet. In dieser Zwischenlage ist der erste Teilvolumenstrom 8 abgesperrt, sodass der gesamte Volumenstrom den zweiten Teilvolumenstrom 9 bildet. Die Öffnung zur Atmosphäre ist noch verschlossen.

Bei der Ausführungsform nach Figur 4 ist ein automatischer Entlüfter vorgesehen. Hierbei ist im Strömungsweg zwischen drittem Stutzen 4 und dem Strömungsverteiler 7 eine automatische Entlüftungsvorrichtung 14 installiert. Dabei ist der dritte Stutzen 4 über einen Strömungsweg 15 offen mit dem Eingang der Entlüftungsvorrichtung 14 verbunden. Die Entlüftungsvorrichtung 14 ist wiederum über einen Kanal 16 mit dem Strömungsverteiler 7 verbunden. In dem Kanal 16 ist ein Überströmventil 17, das zum Beispiel federbelastet sein kann, angeordnet. In der automatischen Entlüftungsvorrichtung 14 sind Schwimmer 18, 19 angeordnet, sowie Kammerwandungen mit Entlüftungsöffnungen 20, 21.

In der Betriebsweise gemäß Figur 1 fließt der Rücklauf von der Brennerpumpe über den dritten Stutzen 4 und den Strömungsverteiler 7 zum Teil über die Querschnittsverengung 10 und ist mit dem Brennstoff, der vom Vorlauf über den ersten Stutzen 2 zugeführt wird, vereinigt, und fließt über den Filtereinsatz 6 dann wieder zum zweiten Stutzen 3 zum Brenner. Ein weiterer Teil (abhängig von der zugeführten Brennstoffmenge) fließt über den dritten Stutzen 4 und das Überströmventil 11 direkt zum zweiten Stutzen 3 und damit zum Brenner.

In der Betriebsweise gemäß Figur 2 ist die manuelle Entlüftung eingeleitet. Hierbei ist der Weg des ersten Teilvolumenstroms 8 über die Querschnittsverengung 10 gesperrt. Der gesamte über den Rücklauf (Stutzen 4) zugeführte Brennstoff fließt über das Überströmventil 11 direkt wiederum zum Vorlauf des Brenners über den zweiten Stutzen 3 ab.

In der Entlüftungsstellung gemäß Figur 3 fließt ein Teilstrom des über den dritten Stutzen 4 rückgeführten Brennstoffes über das Überströmventil 11 direkt zum Vorlauf des Brenners über den Stutzen 3, während ein Teilstrom über den Entlüftungsstutzen 12 nach außen abgeführt wird.

Bei der Ausführungsform nach Figur 4 erfolgt die Entlüftung automatisch. Der Vollständigkeit halber ist noch zu erwähnen, dass im ersten Anschlussstutzen 1 ein Rückflussverhinderer 22 eingebaut ist, beispielsweise in Form eines Ventilkörpers.

Die Erfindung ist nicht auf die Ausführungsbeispiele beschränkt, sondern im Rahmen der Ansprüche vielfach variabel.

### Bezugszeichenliste:

- 1.: Armaturengehäuse
- 2.: erster Stutzen
- 3.: zweiter Stutzen
- 4.: dritter Stutzen
- 5.: Filterkammer
- 6.: Filtereinsatz
- 7.: Strömungsverteiler
- 8.: erster Volumenstrom
- 9.: zweiter Volumenstrom
- 10.: Querschnittsverengung
- 11.: Überströmventil
- 12.: Entlüftungsstutzen
- 13.: Ventil
- 14.: automatische Entlüftungsvorrichtung
- 15.: Strömungsweg
- 16.: Kanal
- 17.: Überströmventil
- 18.: Schwimmer
- 19.: Schwimmer
- 20.: Entlüftungsöffnung
- 21.: Entlüftungsöffnung
- 22.: Rückflussverhinderer

## Patentansprüche

1. Anschlussarmatur zum Filtern von flüssigem Brennstoff, insbesondere Heizöl, mit einem Armaturengehäuse (1), das einen ersten Stutzen (2) zum Anschluss einer Vorlaufleitung von einem Brennstofftank, einen zweiten Stutzen (3) für den Anschluss einer Vorlaufleitung zu einem Brennstoff verbrauchenden oder weiterverarbeitenden Brenner, einen dritten Stutzen (4) zum Anschluss einer Rücklaufleitung vom Brenner, und eine Filterkammer (5) mit einem Filtereinsatz (6) für den Brennstoff aufweist, wobei das Armaturengehäuse (1) einen ersten Strömungskanal aufweist, der den ersten Stutzen (2) mit dem zweiten Stutzen (3) über die Filterkammer (5) und den Filtereinsatz (6) verbindet, **dadurch gekennzeichnet, dass** der dritte Stutzen (4) mit einem Strömungsverteiler (7) kommuniziert, über den der über den dritten Stutzen (4) rückgeführte Brennstoff in einem ersten Teilvolumenstrom (8) dem Eingang des Filtereinsatzes (6) zugeführt ist, und in einem zweiten Teilvolumenstrom (9) dem Ausgang des Filtereinsatzes (6) zum zweiten Stutzen (3) zugeführt ist.

2. Anschlussarmatur nach Anspruch 1, **dadurch gekennzeichnet, dass** der Strömungsverteiler (7) im Strömungsweg des zweiten Teilvolumenstromes (9) einen Strömungswiderstand aufweist oder bildet, mittels dessen die Größe des Volumenstroms bestimmt ist.

3. Anschlussarmatur nach einem der Ansprüche 1 oder 2, **dadurch gekennzeichnet, dass** der Strömungsverteiler (7) im Strömungsweg des ersten Teilvolumenstroms (8) eine fest eingestellte oder veränderlich einstellbare Querschnittsverengung (10) aufweist.

4. Anschlussarmatur nach einem der Ansprüche 1 bis 3, **dadurch gekennzeichnet, dass** die Strömungswege des Strömungsverteilers (7) durch Strömungskanäle gebildet sind.

5. Anschlussarmatur nach einem der Ansprüche 3 oder 4, **dadurch gekennzeichnet, dass** die Querschnittsverengung (10) durch mindestens eine Düse, einen Ringspalt oder eine Blende gebildet ist.

6. Anschlussarmatur nach einem der Ansprüche 2 bis 5, **dadurch gekennzeichnet, dass** als Strömungswiderstand im Strömungsweg des zweiten Teilvolumenstroms (9) ein federbelastetes Überströmventil (11) angeordnet ist.

7. Anschlussarmatur nach einem der Ansprüche 2 bis 6, **dadurch gekennzeichnet, dass** der Strömungswiderstand oder ein als Strömungswiderstand dienendes Überströmventil (11) im Strömungsweg des zweiten Teilvolumenstroms (9) öffnet oder den Strömungsweg freigibt, sobald ein ausreichend hoher Druck durch einen erhöhten Brennstoffvolumenstrom im an den dritten Stutzen (4) angeschlossenen Brennerrücklauf entsteht.

8. Anschlussarmatur nach einem der Ansprüche 1 bis 7, **dadurch gekennzeichnet, dass** vom Strömungsweg des ersten Teilvolumenstroms (8) ein Entlüftungsstutzen (12) abzweigt, in den ein manuell oder mittels Werkzeug betätigbares Ventil (13) eingesetzt ist, das in einer ersten Endlage den Ausgang des Entlüftungsstutzens (12) sperrt und in einer zweiten Endlage öffnet und den ersten Teilvolumenstrom (8), der aus Luft oder Luft/Brennstoffgemisch besteht, durch den Entlüftungsstutzen (12) nach außen z.B. in die Atmosphäre abführt.

9. Anschlussarmatur nach einem Anspruch 8,
**dadurch gekennzeichnet, dass** das Ventil (13) in eine Zwischenlage zwischen erster und zweiter Endlage einstellbar ist, wobei in der Zwischenlage der erste Teilvolumenstrom (8) abgesperrt ist und der gesamte Volumenstrom den zweiten Teilvolumenstrom (9) bildet.

10. Anschlussarmatur nach einem der Ansprüche 1 bis 7, **dadurch gekennzeichnet, dass** im Strömungsweg zwischen dem dritten Stutzen (4) und dem Strömungsverteiler (7) eine automatische Entlüftungsvorrichtung (14) installiert ist.

11. Anschlussarmatur nach einem Anspruch 10,
**dadurch gekennzeichnet, dass** der dritte Stutzen (4) über einen Strömungsweg (15) offen mit dem Eingang der Entlüftungsvorrichtung (14) kommuniziert und die Entlüftungsvorrichtung (14) über einen Kanal (16) mit dem Strömungsverteiler (7) verbunden ist, in welchen Kanal (16) ein Überströmventil (17) eingesetzt ist.

## Claims

1. A connection fitting for filtering liquid fuel, in particular fuel oil, comprising a fitting housing (1) having a first nipple (2) for connecting a feed line from a fuel tank, a second nipple (3) for connecting a feed line to a fuel consuming or processing burner, a third nipple (4) for connecting a return line from the burner, and a filter chamber (5) with a filter cartridge (6) for the fuel, the fitting housing (1) including a first flow channel that connects the first nipple (2) to the second nipple (3) through the filter chamber (5) and the filter cartridge (6), **characterized by that** the third nipple (4) communicates with a flow distributor (7), by means of which the fuel returned through the third nipple (4) is fed, in a first partial volume flow (8), to the entrance of the filter cartridge (6), and is fed, in a second partial volume flow (9), to the exit of the filter cartridge (6) to the second nipple (3).

2. The connection fitting according to claim 1, **characterized by that** the flow distributor (7) includes or forms, in the flow path of the second partial volume flow (9), a flow resistance, by means of which the value of the volume flow is determined.

3. The connection fitting according to one of claims 1 or 2, **characterized by that** the flow distributor (7) in the flow path of the first partial volume flow (8) includes a fixed or variably adjustable constriction of the cross section (10).

4. The connection fitting according to one of claims 1 to 3, **characterized by that** the flow paths of the flow distributor (7) are formed by flow channels.

5. The connection fitting according to one of claims 3 or 4, **characterized by that** the constriction of the cross section (10) is formed by at least one nozzle, annular gap, or orifice plate.

6. The connection fitting according to one of claims 2 to 5, **characterized by that** as a flow resistance, a spring-loaded pressure-relief valve (11) is disposed in the flow path of the second partial volume flow (9).

7. The connection fitting according to one of claims 2 to 6, **characterized by that** the flow resistance or a pressure-relief valve (11) serving as the flow resistance in the flow path of the second partial volume flow (9) opens or releases the flow path, as soon as a sufficiently high pressure exists by an increased fuel volume flow in the burner return line connected to the third nipple (4).

8. The connection fitting according to one of claims 1 to 7, **characterized by that** from the flow path of the first partial volume flow (8) branches off a ventilation nipple (12), in which a valve (13) to be operated manually or by means of a tool is included, which in a first end position blocks the exit of the ventilation nipple (12) and in a second end position opens and discharges the first partial volume flow (8) composed of air or an air/fuel mixture, outwardly through the ventilation nipple (12), e.g., into the atmosphere.

9. The connection fitting according to claim 8, **characterized by that** the valve (13) is adjustable to an intermediate position between the first and second end positions, in the intermediate position the first partial volume flow (8) being blocked and the total volume flow forming the second partial volume flow (9).

10. The connection fitting according to one of claims 1 to 7, **characterized by that** in the flow path between the third nipple (4) and the flow distributor (7), an automatic ventilation device (14) is installed.

11. The connection fitting according to claim 10, **characterized by that** via a flow path (15), the third nipple (4) openly communicates with the entrance of the ventilation device (14), and the ventilation device (14) is connected through a channel (16) with the flow distributor (7), in which channel (16) a pressure-relief valve (17) being provided.

## Revendications

1. Raccord de filtrage de liquide combustible, en particulier fioul, comprenant un boîtier de raccord (1) comportant un premier embout (2) pour raccorder une conduite d'amenée à partir d'un réservoir de combustible, un deuxième embout (3) pour raccorder une conduite d'amenée à un brûleur consommant ou conditionnant le combustible, un troisième embout (4) pour raccorder une conduite de retour à partir du brûleur, et une chambre de filtrage (5) avec une cartouche filtrante (6) pour le combustible, le boîtier de raccord (1) comportant un premier canal d'écoulement qui lie le premier embout (2) au deuxième embout (3) par l'intermédiaire de la chambre de filtrage (5) et la cartouche filtrante (6), **caractérisé en ce que** le troisième embout (4) communique avec un diffuseur de flux (7), au moyen duquel le combustible recirculant à travers le troisième embout (4) est alimenté, dans un premier débit volumique partiel (8), à l'entrée de la cartouche filtrante (6), et est alimenté, dans un deuxième débit volumique partiel (9), à la sortie de la cartouche filtrante (6) vers le deuxième embout (3).

2. Raccord selon la revendication 1, **caractérisé en ce que** le diffuseur de flux (7) comporte ou forme, dans le chemin d'écoulement du deuxième débit volumique partiel (9), une résistance à l'écoulement, au moyen de laquelle la valeur du débit volumique est déterminée.

3. Raccord selon une des revendications 1 ou 2, **caractérisé en ce que** le diffuseur de flux (7) dans le chemin d'écoulement du premier débit volumique partiel (8) comporte un rétrécissement de section (10) fixe ou variablement réglable.

4. Raccord selon une des revendications 1 à 3, **caractérisé en ce que** les chemins d'écoulement du diffuseur de flux (7) sont réalisés par des canaux d'écoulement.

5. Raccord selon une des revendications 3 ou 4, **caractérisé en ce que** le rétrécissement de section (10) est réalisé par au moins une buse, un espace annulaire libre, ou un diaphragme.

6. Raccord selon une des revendications 2 à 5, **caractérisé en ce que** comme résistance à l'écoulement, un déverseur à ressort (11) est disposé dans le chemin d'écoulement du deuxième débit volumique partiel (9).

7. Raccord selon une des revendications 2 à 6, **caractérisé en ce que** la résistance à l'écoulement ou un déverseur (11) servant de résistance à l'écoulement dans le chemin d'écoulement du deuxième débit volumique partiel (9) ouvre ou dégage le chemin d'écoulement, dès qu'une pression suffisamment haute existe par un débit volumique du combustible dans la conduite de retour du brûleur raccordée au troisième embout (4).

8. Raccord selon une des revendications 1 à 7, **caractérisé en ce qu'**à partir du chemin d'écoulement du premier débit volumique partiel (8) débouche un embout d'évent (12), dans lequel une vanne (13) à être opérée à main ou au moyen d'un outil est insérée, qui dans une première position d'extrémité bloque la sortie de l'embout d'évent (12) et dans une deuxième position d'extrémité ouvre et extrait le premier débit volumique partiel (8) consistant en air ou en un mélange d'air/combustible, vers l'extérieur à travers l'embout d'évent (12), p.ex. dans l'atmosphère.

9. Raccord selon la revendication 8, **caractérisé en ce que** la vanne (13) est réglable à une position intermédiaire entre la première et la deuxième position d'extrémité, dans la position intermédiaire le premier débit volumique partiel (8) étant bloqué, et le débit volumique total formant le deuxième débit volumique partiel (9).

10. Raccord selon une des revendications 1 à 7, **caractérisé en ce que** dans le chemin d'écoulement entre le troisième embout (4) et le diffuseur de flux (7), un dispositif d'évent automatique (14) est installé.

11. Raccord selon la revendication 10, **caractérisé en ce que** par l'intermédiaire d'un chemin d'écoulement (15), le troisième embout (4) est en communication ouverte avec l'entrée du dispositif d'évent (14), et le dispositif d'évent (14) est raccordé par l'intermédiaire d'un canal (16) avec le diffuseur de flux (7), dans ce canal (16) un déverseur (17) étant prévu.
